# FASCICULE DE BREVET EUROPEEN

(11) **EP 1 295 640 B1**
(45) Date de publication et mention de la délivrance du brevet: **02.05.2007**
(21) Numéro de dépôt: 02360270.9
(22) Date de dépôt: 19.09.2002
(51) Int. Cl.: B02C 18/36

(54) **Dispositif de couteau pour broyeur utilisé dans le domaine de l'alimentaire**
Schneidevorrichtung für Lebensmittelzerkleinerer
Cutting device for food mincer

(30) Priorité: 19.09.2001 FR 0112081
(43) Date de publication de la demande: 26.03.2003
(73) Titulaire: Ets David, Guy, 01500 Ambronay (FR)
(72) Inventeur: David, Guy, 01500 Amberieu en Bugey (FR)
(74) Mandataire: Rhein, Alain

(56) Documents cités:
- DE-A- 3 414 375
- DE-C- 871 683
- FR-A- 607 099
- US-A- 1 906 609
- SOVIET PATENTS ABSTRACTS Section PQ, Week 9412, 11 mai 1994 (1994-05-11) Derwent Publications Ltd., London, GB; Class P41, AN 94-098960 XP002198978 & SU 1 791 020 A (SHCHEPIN M P), 30 janvier 1993 (1993-01-30)

## Description

La présente invention a pour objet un dispositif de couteau pour broyeur utilisé dans le domaine de l'alimentaire, et plus particulièrement pour la viande.

Dans le domaine de l'industrie alimentaire, les broyeurs prennent place dans une chaîne de transformation où ils permettent de broyer des produits destinés à être incorporés à d'autres pour réaliser une préparation alimentaire.

De manière générale, un broyeur comprend une trémie débouchant dans une chambre où agit une vis sans fin, l'extrémité de ladite chambre étant fermée par une grille, tandis que l'extrémité de la vis sans fin est munie d'un ou de plusieurs couteaux dont le tranchant découpe la matière avant son passage au travers de ladite grille.

Le couteau est généralement réalisé en un seul tenant et présente la forme d'une étoile à plusieurs branches radiales, munies chacune d'un bord d'attaque comprenant une arête tranchante destinée à coopérer avec la grille qui constitue l'enclume et contre laquelle tourne ledit couteau. Un broyeur peut également comporter deux grilles coaxiales entre lesquelles agit le couteau, dans ce cas le bord d'attaque des branches du couteau comporte deux arêtes tranchantes coopérant chacune avec une grille.

Certains de ces couteaux comportent des branches à profil courbe, c'est-à-dire qu'ils présentent une configuration en forme de sabre, en sorte que le bord d'attaque de chacune d'elles, et donc l'arête tranchante soit de forme convexe, ceci afin de réaliser la découpe de la viande et non son écrasement, et de conférer au couteau une géométrie lui permettant de favorise le passage de la viande de l'arrière vers l'avant. De tels couteaux sont par exemple décrits dans les documents FR 607.099, DE 34.14.375 et SU 1.791.020.

Par ailleurs, les broyeurs existants doivent répondre à des conditions sanitaires draconiennes pour éviter la prolifération de bactéries. En général, ces broyeurs, plus particulièrement lorsqu'ils sont destinés au traitement de la viande, sont réfrigérés et associés à un dispositif d'injection de gaz carbonique pour contrôler les colonies de bactéries. L'opération de broyage, outre l'actionnement de la vis sans fin et du ou des couteaux, est donc relativement coûteuse en énergie..

La présente invention a pour but de proposer un dispositif de couteau pour broyeur permettant un passage encore plus rapide de la matière traitée, limitant ainsi les injections de gaz carbonique, et autorisant ainsi la réalisation d'économies.

Le dispositif de couteau pour broyeur utilisé dans le domaine de l'alimentaire, et plus particulièrement pour la viande, selon l'invention, est du type réalisé en un seul tenant, présentant la forme d'une étoile à plusieurs branches munies chacune d'un bord d'attaque comportant au moins une arête tranchante destinée à coopérer avec une grille servant d'enclume, où lesdites branches présentent un profil courbe en sorte que le bord d'attaque de chacune d'elles, et donc l'arête tranchante soit de forme convexe, et il se caractérise essentiellement en ce que chacune desdites branches comporte deux arêtes tranchantes d'angle de coupe compris entre 19 et 28°, chacune destinée à coopérer avec une grille, tandis que les faces de dépouilles sont parallèles.

De manière préférentielle, l'arête tranchante du bord d'attaque de chacune des branches présente un angle de coupe de 22°.
Selon un premier mode de réalisation du dispositif selon l'invention, les faces de coupe sont jointes par une paroi plane de courbure identique à celle des branches.

Dans cette configuration chacune des branches présente une face d'attaque de profil transversal concave, lequel permet d'éviter un phénomène de colmatage, accélérant ainsi le passage de la viande.

Selon un second mode de réalisation du dispositif selon l'invention, chacune des branches comporte deux arêtes tranchantes chacune destinée à coopérer avec une grille, les faces de dépouilles étant parallèles, tandis que les faces de coupe se rejoignent selon une arête.

Dans cette configuration les branches sont asymétriques c'est-à-dire que les arêtes tranchantes sont coaxiales mais de rayon de courbure de longueurs différentes, en sorte que l'une desdites arêtes, destinée à être alimentée en premier, soit de rayon de courbure plus grand et est donc projetée en avant par rapport à l'autre, ce qui permet d'obtenir un effet d'aspiration qui accélère encore le passage de la viande.

Selon une autre caractéristique additionnelle du second mode de réalisation du dispositif selon l'invention, l'arête tranchante de rayon de courbure le plus grand présente un angle de coupe de 25°, tandis que l'autre arête présente un angle de coupe de 22°.

Les avantages et les caractéristiques du dispositif selon l'invention, ressortiront plus clairement de la description qui suit et qui se rapporte au dessin annexé, lequel en représente plusieurs modes de réalisation non limitatifs.

### Dans le dessin annexé :

La figure 1 représente une vue schématique partielle en plan d'un dispositif de couteau selon l'invention.

La figure 2 représente une vue schématique partielle en coupe transversale selon l'axe XX' de la figure 1.

La figure 3 représente une vue en perspective d'un autre mode de réalisation du même dispositif.

La figure 4 représente une vue schématique partielle en coupe transversale d'une partie de cet autre mode de réalisation.

En référence à la figure 1, on peut voir qu'un dispositif de couteau selon l'invention se présente sous la forme d'une étoile à plusieurs branches 1 munies chacune d'un bord d'attaque 2. Le nombre de branche 1 peut être variable, dans le mode de réalisation représenté elles sont au nombre de huit, dont seulement trois sont visibles.

Les branches 1 sont de forme courbe, de rayon, de courbure variant avec les dimensions du couteau, et plus particulièrement le diamètre de celui-ci.

En référence maintenant à la figure 2, on peut voir que dans le mode de réalisation représenté le bord d'attaque 2 de chacune des branches 1 comporte deux arêtes tranchantes 3 et 4 courbes, définies, pour la première, par une face de dépouille 30 et une face de coupe 31, et pour la seconde par une face de dépouille 40 et une face de coupe 41.

Les faces de dépouilles 30 et 40 destinées à venir au contact de grilles, non représentées, sont parallèles en sorte que les angles de dépouilles sont nuls, tandis que les angles de coupe α sont identiques, compris entre 19 et 25°, en l'occurrence 22°.
Par ailleurs les faces de coupe 31 et 41 sont jointes par une face plane 20 donnant au bord d'attaque un profil concave en forme de trapèze.

En référence maintenant aux figures 3 et 4, on peut voir que selon un autre mode de réalisation du dispositif selon l'invention, chaque branche 1 comporte deux arêtes tranchantes 5 et 6, également courbes, définies, pour la première, par une face de dépouille 50 et une face de coupe 51, et pour la seconde par une face de dépouille 60 et une face de coupe 61, les faces de coupe 51 et 61 se rejoignant selon une arête 21.

Dans cette configuration du dispositif selon l'invention, on crée un phénomène d'aspiration qui autorise des passages encore plus rapides de la viande, ce qui permet notamment de minimiser les coûts de refroidissement.

## Revendications

1. Dispositif de couteau pour broyeur utilisé dans le domaine de l'alimentaire, et plus particulièrement pour la viande, du type réalisé en un seul tenant, présentant la forme d'une étoile à plusieurs branches (1) munies chacune d'un bord d'attaque (2) comportant au moins une arête tranchante destinée à coopérer avec une grille servant d'enclume, et où lesdites branches (1) présentent un profil courbe en sorte que le bord d'attaque (2) de chacune d'elles, et donc l'arête tranchante soit de forme convexe, **caractérisé en ce que** chacune desdites branches (1) comporte deux arêtes tranchantes (3, 4 ; 5, 6) d'angle de coupe (α, β) compris entre 19 et 28°, chacune destinée à coopérer avec une grille, tandis que les faces de dépouilles (30, 40 ; 50, 60) sont parallèles.

2. Dispositif selon la revendication 1, **caractérisé en ce que** l'arête tranchante (3, 4 ; 6) du bord d'attaque (2) de chacune des branches (1) présente un angle de coupe (α) de 22.

3. Dispositif selon la revendication 1 ou la revendication 2, les faces de coupe(31, 41) sont jointes par une paroi plane (20) de courbure identique à celle des branches (1).

4. Dispositif selon la revendication 1 ou la revendication 2, **caractérisé en ce que** chacune des branches (1) comporte deux arêtes (5, 6) tranchantes, les faces de dépouilles (50, 60) étant parallèles, tandis que les faces de coupe (51, 61) se rejoignent selon une arête (21), et **en ce que** lesdites arêtes tranchantes (5, 6) sont coaxiales mais de rayon de courbure de longueurs différentes, en sorte que l'arête (5), destinée à être alimentée en premier, soit de rayon de courbure plus grand et est donc projetée en avant par rapport à l'autre arête (6).

5. Dispositif selon la revendication 5, **caractérisé en ce que** l'arête tranchante (5) de rayon de courbure le plus grand présente un angle de coupe (β) de 25°, tandis que l'autre arête tranchante (6) présente un angle de coupe (α) de 22°.

## Claims

1. Cutting device for mincer used in the field of food and in particular of meat, of the type made of one single part, having the shape of a star with several legs (1), each provided with a leading edge (2) including at least one cutting edge aimed at cooperating with at least one grid serving as an anvil, und where said legs (1) have a curved profile, so that the leading edge (2) of each of them, and hence the cutting edge, has a convex shape, **characterised in that** each of said legs (1) includes two cutting edges (3, 4 ; 5, 6) with a cutting angle (α, β) between 19 and 28°, each aimed at cooperating with a grid, while the flanks (30, 40 ; 50, 60) are parallel.

2. Device according to claim 1, **characterised in that** the cutting edge (3, 4, 6) of the leading edge (2) of each leg (1) has a cutting angle (α) of 22°.

3. Device according to claim 1 or claim 2, in which the cutting edges (31, 41) are united by a flat wall (20) with a curvature identical to that of the legs (1).

4. Device according to claim 1 or claim 2, **characterised in that** each leg (1) includes two cutting edges (5, 6), the flanks (50, 60) being parallel, while the cutting faces (51, 61) join according to a ridge (21), and **in that** said cutting edges (5, 6) are coaxial, but with a curvature radius of different lengths, so that the edge (5) aimed at being fed in the first place has the larger curvature radius and is thus protruding with respect to the other edge (6).

5. Device according to claim 5, **characterised in that** the cutting edge (5) with the largest curvature radius has a cutting angle (β) of 25°, while the other cutting edge (6) has a cutting angle (α) of 22°.

## Patentansprüche

1. Schneidevorrichtung für im Bereich der Nahrungsmittel und insbesondere für Fleisch benutzte Zerkleinerer, der Art hergestellt aus einem einzigen Stück, aufweisend die Gestalt eines Sternes mit mehreren Schenkeln (1), jeweils versehen mit einer Vorderkante (2), umfassend wenigstens eine Schneidkante, vorgesehen, um mit einem als Amboß dienenden Gitter zusammenzuwirken, und wo die besagten Schenkel (1) ein gekrümmtes Profil aufweisen, derart, daß die Vorderkante (2) von jedem von ihnen, und also die Schneidkante, eine konvexe Form habe, **dadurch gekennzeichnet, daß** jeder von den besagten Schenkel (1) zwei Schneidkanten (3, 4 ; 5, 6) mit einem zwischen 19 und 28° liegenden Schneidewinkel (α, β) umfaßt, jeweils vorgesehen, um mit einem Gitter zusammenzuwirken, während die Freiflächen (30, 40 ; 50, 60) parallel sind.

2. Vorrichtung nach Anspruch 1, **dadurch gekennzeichnet, daß** die Schneidkante (3, 4, 6) der Vorderkante (2) von jedem der Schenkel (1) einen Schneidewinkel (α) von 22° aufweist.

3. Vorrichtung nach Anspruch 1 oder Anspruch 2, bei der die Schneidflächen (31, 41) durch eine flache Wand (20) mit einer Biegung, identisch wie jene der Schenkel (1), verbunden sind.

4. Vorrichtung nach Anspruch 1 oder Anspruch 2, **dadurch gekennzeichnet, daß** jeder der Schenkel (1) zwei Schneidkanten (5, 6) umfaßt, wobei die Freiflächen (50, 60) parallel seien, während sich die Schneidflächen (51, 61) an einer Rippe (21) wieder zusammenfinden, und daß die besagten Schneidkanten (5, 6) koaxial sind, aber Krümmungsradien mit unterschiedlichen Längen haben, derart, daß die Kante (5), vorgesehen, um als erste gespeist zu werden, den größeren Krümmungsradius habe und also vorspringend hinsichtlich der anderen Kante (6) ist.

5. Vorrichtung nach Anspruch 5, **dadurch gekennzeichnet, daß** die Schneidkante (5) mit dem größten Krümmungsradius einen Schneidewinkel (β) von 25° aufweist, während die andere Schneidkante (6) einen Schneidewinkel (α) von 22° aufweist.
